# EUROPÄISCHE PATENTSCHRIFT

(11) **EP 2 175 058 B1**
(45) Veröffentlichungstag und Bekanntmachung des Hinweises auf die Patenterteilung: **03.08.2011**
(21) Anmeldenummer: 08017764.5
(22) Anmeldetag: 10.10.2008
(51) Int. Cl.: D03D 47/34, B65H 63/06

(54) **Webmaschine mit Garnqualitätssensor**
Loom with yarn quality sensor
Métier à tisser doté d'un capteur de qualité de fil

(43) Veröffentlichungstag der Anmeldung: 14.04.2010
(73) Patentinhaber: Gebrüder Loepfe AG, CH-8623 Wetzikon (CH)
(72) Erfinder: Schümperli, Walter, 8623 Wetzikon (CH); Weidmann, Erich, 8623 Wetzikon (CH)
(74) Vertreter: Sutter, Kurt

(56) Entgegenhaltungen:
- EP-A- 1 359 108
- EP-A- 1 544 339
- WO-A-2006/133833
- JP-A- 3 124 843
- JP-A- 3 185 155
- US-A- 3 603 353
- US-A- 4 559 976
- US-A- 5 182 457
- US-A- 5 332 007
- US-A- 5 371 584
- US-A- 5 544 679
- US-A1- 2004 221 912
- US-A1- 2004 238 060
- US-A1- 2006 098 201

## Beschreibung

Die Erfindung betrifft eine Webmaschine mit Garnqualitätssensor gemäss Oberbegriff von Anspruch 1.

Garnfehler können die Qualität von Gewebe beeinträchtigen. Deshalb wird das zum Weben verwendete Garn regelmässigen Qualitätskontrollen unterworfen.

Insbesondere sind Flusen, d.h. Faserbüschel, welche vom Garn mitgerissen werden, im Gewebe ein Problem, aber z.B. auch Knoten oder andere Garnfehler.

In JP 7-42069 wird vorgeschlagen, im Bereich der Webmaschine einen Flusenwächter einzusetzen, wobei das dort beschriebene Sensorprinzip jedoch eine komplizierte mechanische Umlenkung des Garns erfordert und zur on-line Messung am ruckartig beschleunigten Schussfaden nicht geeignet wäre.

US 5 544 679 beschreibt eine Webmaschine mit Garnqualitätssensoren, um die Qualität der verschiedenen Schussfäden zu überwachen. Pro Schussfaden ist ein Garnqualitätssensor vorgesehen. Die Garnqualitätssensoren sind vor den Ösenarmen angebracht, mit denen die Schussfäden in einen Übergabebereich geführt werden, wo sie vom Greifer übernommen werden.

Es stellt sich die Aufgabe, eine Webmaschine sowie ein Verfahren zum Betrieb einer Webmaschine bereitzustellen, welche in einfacher Weise eine Qualitätsüberwachung der Schussfäden erlauben.

Diese Aufgabe wird von den unabhängigen Ansprüchen erfüllt. Anspruchsgemäss ist zwischen der Schussfadenzuführung und dem Fach ein Garnqualitätssensor angeordnet.

Diese Anordnung basiert auf der Erkenntnis, dass Garnfehler insbesondere beim Schussfaden noch relativ spät, z.B. in der Webmaschine, entstehen können. So kann sich z.B. im Bereich der Schussfadenzuführung ein Faserbüschel ansammeln, welches zu einem gewissen Zeitpunkt vom Garn mitgerissen und ins Gewebe eingetragen wird. Durch die Anordnung des Qualitätssensors nach der Schussfadenzuführung können auch solche Fehler noch erkannt werden.

Weiter ist die Schussfadenzuführung ein Schussfadenwechsler, mit welchem jeweils mindestens einer mehrerer Schussfäden wahlweise dem Übergabebereich zuführbar ist. Es ist nur ein Garnqualitätssensor zwischen der Schussfadenzuführung und dem Fach angeordnet, mit welchem die Qualität aller Schussfäden überwacht wird.

Vorzugsweise ist der Garnqualitätssensor ein berührungsloser Sensor, damit er selbst nicht zu einer Beeinträchtigung der Garnqualität beitragen kann.

Die Erfindung betrifft auch ein Verfahren zum Betrieb einer Webmaschine, bei welchem der vom Schussfadenantrieb bewegte Schussfaden durch einen Garnqualitätssensor zwischen der Schussfadenzuführung und dem Fach bewegt wird. Im Garnqualitätssensor wird mindestens ein Qualitätsmerkmal, wie z.B. der Durchmesser oder Querschnitt, des Garns gemessen.

Besonders geeignet ist die Erfindung zur Erkennung von Flusen am Schussfaden.

Weitere bevorzugte Ausführungen der Erfindung ergeben sich aus der folgenden Beschreibung eines Ausführungsbeispiels. Dabei wird Bezug genommen auf die beiliegende Fig. 1, welche schematisch eine Webmaschine im Bereich des Schussfadeneintrags vor dem Fach darstellt.

Die Webmaschine gemäss Fig. 1 besitzt ein Riet 2 mit den Blättern 3, welche in bekannter Weise die Kettfäden 4 führen und zum Anschlagen des Schussfadens 5a verwendet werden. In der Position nach Fig. 1 sind die Kettfäden 4 zum Fach 1 aufgespannt und es wird ein Schussfaden 5a in das Fach eingetragen.

Unmittelbar vor dem Fach 1 ist eine letzte Schussfadenführung 6 vorgesehen, welche den einzutragenden Schussfaden 5a in Kettfadenrichtung X und in vertikaler Richtung Z führt. (Der Begriff "vertikal" bezeichnet dabei die Richtung senkrecht zu X und Z, unabhängig von der Orientierung der Webmaschine.) Bei der Schussfadenführung 6 kann es sich z.B. um eine U- oder V-förmige Führung, wie in Fig. 1 dargestellt, handeln, oder aber auch um zwei quer zueinander stehende Führungsstäbe.

Die Schussfadenführung 6 ist stationär an einem Halter 11 angebracht, welcher der Bewegung des Riets 2 nicht folgt.

Die in Fig. 1 dargestellte Webmaschine ist eine Greifer-Webmaschine, welche als Schussfadenantrieb mindestens einen angetriebenen Greifer 7 aufweist, welcher sich in der in Fig. 1 dargestellten Betriebsphase gerade im Fach 1 befindet und den Schussfaden 5a in Schussfadenrichtung Y in das Fach gezogen hat. Es ist jedoch zu betonen, dass die vorliegende Erfindung auch für den Einsatz auf Webmaschinen mit anderem Schussfadenantrieb, insbesondere auf Projektil- oder Luftwebmaschinen, einsetzbar ist.

Zum Zuführen des Schussfadens in einen Obergabebereich 8 vor dem Fach 4 ist eine Schussfadenzuführung 9 vorgesehen. In der Ausführung nach Fig. 1 ist die Schussfadenzuführung 9 ein Schussfadenwechsler mit mehreren beweglich angeordneten Ösenarmen 10a - 10d, mit welchen jeweils mindestens einer von mehreren Schussfäden 5a - 5d wahlweise dem Übergabebereich 8 zugeführt werden kann. Hierzu führt jeder Ösenarm 10a - 10d jeweils einen der Schussfäden 5a - 5d und kann wahlweise in den Obergabebereich 8 bewegt werden. Der jeweils in diesen Bereich gebrachte Schussfaden wird sodann vom Schussfadenantrieb übernommen und ins Fach 1 eingetragen.

Zwischen der Schussfadenzuführung 9 und dem Fach 1 ist stationär ein Garnqualitätssensor 12 angeordnet. In der Ausführung nach Fig. 1 ist er am Halter 11 angebracht. Wie eingangs erwähnt, dient der Garnqualitätssensor 12 dazu, die Garnqualität zu messen. Hierunter ist die Messung mindestens eines Parameters zu verstehen, der einen Rückschluss auf ein Qualitätsmerkmal des Garns erlaubt. Vorzugsweise ist der Garnqualitätssensor 12 als Flusensensor ausgestaltet, der am Garn anhaftende Flusen oder eventuell auch andere Verdickungen zu detektieren vermag.

Der Garnqualitätssensor 12 arbeitet vorzugsweise berührungslos, d.h. er berührt den Schussfaden 5a nicht. Dadurch wird die Gefahr reduziert, dass sich z.B. am Garnqualitätssensor 12 Fasern ansammeln, die sodann vom Schussfaden als Flusen ins Fach mitgerissen werden.

In der Ausführung nach Fig. 1 besitzt der Garnqualitätssensor einen Rahmen 13, in welchem ein Messbereich 14 angeordnet ist und der senkrecht zur Schussfadenrichtung Y eine Öffnung 15 aufweist, durch welche der Schussfaden 5a quer zur Schussfadenrichtung (Y) in den Messbereich 14 eingeführt werden kann.

Im Betrieb wird der Schussfaden 5a, der von der Schussfadenzuführung 9 in den Übergabebereich 8 gebracht wurde, vom Schussfadenantrieb, d.h. vom Greifer 7, erfasst und ins Fach geführt. Dabei bewegt er sich im Bereich des Garnqualitätssensors 12 um einen gewissen Versatz quer zur Schussfadenrichtung Y, d.h. in Kettfadenrichtung X und/oder Vertikalrichtung Z, und wird so durch die Öffnung 15 in den Messbereich 14 des Garnqualitätssensors 12 eingeführt. Kurz danach, und bevor er den Rahmen 13 berührt, kommt er in Kontakt mit der Schussfadenführung 6, so dass eine weitere Bewegung in Kettfadenrichtung X und/oder Vertikalrichtung Z gestoppt und so eine Berührung des Rahmens 13 verhindert wird.

Sobald der Schussfaden 5a sich im Messbereich 14 befindet, kann dessen Qualität überwacht werden. Wird dabei festgestellt, dass der gemessene Qualitätsparameter ein gewünschtes Kriterium nicht erfüllt, so kann z.B. der Betrieb der Webmaschine unterbrochen werden, um den fehlerhaften Schuss zu entfernen, oder der Fehler kann statistisch ausgewertet werden, um z.B. die Maschine nur bei einer Häufung von Fehlern zu stoppen und/oder eine Qualitätsangabe für das hergestellte Gewebe zu ermitteln.

Der Garnqualitätssensor bildet vorzugsweise eine Lichtschranke, wobei Lichtquelle und -empfänger z.B. im Rahmen 13 angeordnet sein können. Der Schussfaden im Messbereich 14 schattet einen Teil des Lichts von der Lichtquelle ab, so dass das Signal am Empfänger entsprechend reduziert wird. Besitzt das Garn eine Verdickung, z.B. in Form einer Fluse oder eines Knotens, so führt dies zu einer momentanen starken Signalreduktion, welche detektiert werden kann.

Vorzugsweise besitzt der Messbereich 14 in Schussfadenrichtung Y eine kleinere Abmessung als in Kettfadenrichtung X und Vertikalrichtung Z. Durch die kleine Abmessung in Schussfadenrichtung Y führen auch kleine Fehlstellen zu einem starken, gut detektierbaren Signal, während grosse Abmessungen in Kettfadenrichtung X und Vertikalrichtung Z die Detektion gegenüber Querbewegungen des Schussfadens 5a unempfindlich machen.

Diese Geometrie des Messbereichs 14 kann durch eine längliche Ausgestaltung der Lichtquelle und des Lichtempfängers in Richtung quer zur Schussfadenrichtung Y und durch einen ausreichend grossen Abstand zwischen Lichtquelle und Lichtempfänger realisiert werden.

Es ist jedoch zu betonen, dass der Garnqualitätssensor 12 auch in anderer Weise aufgebaut sein kann, z.B. als reflektiv arbeitender optischer Sensor, der vom Schussfaden zurückgeworfenes oder gestreutes Licht misst, oder als kapazitiver Sensor, bei welchem der Garnquerschnitt berührungslos gemessen wird, indem der Schussfaden zwischen zwei Platten eines Kondensators hindurchgeführt wird. Entsprechende Sensoren sind dem Fachmann aus dem Gebiet der Garnqualitätsmessung, z.B. an Umspulstationen, bekannt.

In der Ausführung nach Fig. 1 ist der Garnqualitätssensor zwischen der Schussfadenzuführung 9 und der Schussfadenführung 6 angeordnet. Diese Anordnung ist bevorzugt, da in diesem Bereich in der Regel viel Platz ist, insbesondere bei Greiferwebmaschinen.

Grundsätzlich ist jedoch auch eine Anordnung zwischen Schussfadenführung 6 und Fach 1 denkbar, wie dies in Fig. 1 gestrichelt unter Bezugsziffer 17 illustriert ist.

Grundsätzlich kann der Garnqualitätssensor 12 auch direkt in die Schussfadenführung 6 integriert werden.

Es zeigt sich, dass bei Verwendung des Garnqualitätssensors 12 zur Detektion von Flusen oder Dickstellen (Knoten) eine Synchronisation der Detektion mit dem Maschinenzyklus nicht erforderlich ist, zumindest wenn die Schussfäden ungefähr gleich dick sind oder zumindest nicht stark voneinander abweichen, denn grundsätzlich sollte zu keinem Zeitpunkt des Zyklus die Menge von Garn im Messbereich 14 einen gewissen Schwellwert überschreiten. Ist dies dennoch der Fall, so kann zuverlässig auf einen Fehler geschlossen werden. Wird als Qualitätssensor eine Lichtschranke eingesetzt, kann das Signal des Empfängers hierzu z.B. auf die Unterschreitung eines unteren Schwellwerts überwacht werden.

Werden Schussgarne stark unterschiedlicher Dicken verwendet, so macht oftmals nur der dickste Schussfaden Probleme (Flusen). Wenn jedoch bei verschieden dicken Schussgarnen alle Schussgarne auf Flusen überwacht werden sollen, so kann pro Schussgarn ein unterschiedlicher Schwellwert vorgegeben werden.

Wird, wie im Beispiel gemäss Fig. 1 dargestellt, eine Webmaschine mit Schussfadenwechsler eingesetzt, mit welchem wahlweise mehrere Schussfäden eingetragen werden können, so erlaubt es die Anordnung des Garnqualitätssensors 12 zwischen dem Schussfadenwechsler und dem Fach, mit nur einem Sensor die Qualität aller Schussfäden zu,überwachen.

Beim Einsatz der Erfindung in einer Luftwebmaschine wird der Garnqualitätssensor vorzugsweise nach der Hauptdüse und vor dem Fach angeordnet.

Beim Einsatz der Erfindung in einer Projektilwebmaschine wird der Garnqualitätssensor vorzugsweise so vor dem Fach angeordnet, dass das Projektil den Messbereich des Sensors durchfliegt und den Schussfaden nach sich durch den Messbereich zieht. In diesem Fall ist z.B. eine Synchronisation mit dem Maschinenzyklus vorzusehen, um die Fehlerdetektion während dem Durchflug des Projektils durch den Messbereich zu unterdrücken.

## Patentansprüche

1. Webmaschine mit einer Schussfadenzuführung (9) zum Zuführen mindestens eines Schussfadens in einen übergabebereich (8) vor dem Fach (1) sowie mit einem Schussfadenantrieb (7) zum Bewegen des in den Übergabebereich (8) zugeführten Schussfadens durch das Fach (1), wobei die Webmaschine einen Garnqualitätssensor (12) aufweist und wobei die Schussfadenzuführung (9) ein Schussfadenwechsler ist, mit welchem jeweils mindestens einer mehrerer Schussfäden wahlweise dem Übergabebereich (8) zuführbar ist, **dadurch gekennzeichnet, dass** nur ein Garnqualitätssensor (12) zwischen der Schussfadenzuführung (9) und dem Fach (1) angeordnet ist, um die Qualität aller Schussfäden zu überwachen.

2. Webmaschine nach Anspruch 1, wobei der Garnqualitätssensor (12) ein berührungslos arbeitender Sensor ist und der Schussfaden so geführt ist, dass er den Garnqualitätssensor (12) nicht berührt.

3. Webmaschine nach einem der vorangehenden Ansprüche, wobei der Garnqualitätssensor (12) zur Messung des Garndurchmessers oder -querschnitts ausgestaltet ist.

4. Webmaschine nach einem der vorangehenden Ansprüche, wobei der Garnqualitätssensor (12) ein Flusensensor ist.

5. Webmaschine nach einem der vorangehenden Ansprüche, wobei der Garnqualitätssensor (12) eine Lichtschranke bildet, welche einen Messbereich (14) aufweist, welcher in Schussfadenrichtung (Y) kleinere Abmessung besitzt als in Kettfadenrichtung (X) und Vertikalrichtung (Z).

6. Webmaschine nach einem der vorangehenden Ansprüche, wobei der Garnqualitätssensor (12) einen Rahmen (13) aufweist, in welchem ein Messbereich (14) angeordnet ist, wobei der Rahmen (13) in einer Richtung senkrecht zur Schussfadenrichtung (Y) eine Öffnung (15) aufweist, durch welche der Schussfaden quer zur Schussfadenrichtung (Y) in den Messbereich (14) einführbar ist.

7. Webmaschine nach einem der vorangehenden Ansprüche, wobei der Schussfadenantrieb (7) mindestens einen angetriebenen Greifer zum Ziehen des Schussfadens durch das Fach (1) aufweist.

8. Webmaschine nach einem der vorangehenden Ansprüche, wobei die Webmaschine eine letzte, vor dem Fach (1) angeordnete Schussfadenführung (6) aufweist, um den Schussfaden in Kettfadenrichtung (X) und Vertikalrichtung (Z) bei seinem Schuss durch das Fach (1) zu führen, wobei der Garnqualitätssensor (12) zwischen der Schussfadenzuführung (9) und der Schussfadenführung (6) angeordnet ist.

9. Webmaschine nach einem der Ansprüche 1 bis 7, wobei die Webmaschine eine letzte, vor dem Fach (1) angeordnete Schussfadenführung (6) aufweist, um den Schussfaden in Kettfadenrichtung (X) und Vertikalrichtung (Z) bei seinem Schuss durch das Fach (1) zu führen, wobei der Garnqualitätssensor (12) zwischen der Schussfadenführung (6) und dem Fach (1) angeordnet ist.

10. Verfahren zum Betrieb einer Webmaschine, bei welchem jeweils mindestens einer mehrerer Schussfäden von einer Schussfadenzuführung in einen Übergabebereich (8) vor dem Fach (1) zugeführt wird, von wo der Schussfaden von einem Schussfadenantrieb (7) durch das Fach (1) bewegt wird, wobei die Schussfadenzuführung ein Schussfadenwechsler ist, und die Webmaschine einen Garnqualitätssensor (12) aufweist, **dadurch gekennzeichnet, dass** eine Qualität aller Schussfäden von nur einem Garnqualitätssensor (12) zwischen der Schussfadenzuführung (9) und dem Fach (1) gemessen wird.

11. Verfahren nach Anspruch 10, wobei mit dem Garnqualitätssensor (12) Flusen am Schussfaden detektiert werden.

12. Verfahren nach einem der Ansprüche 10 oder 11, wobei der Schussfaden von einem Greifer im Übergabebereich (8) erfasst und ins Fach (1) eingetragen wird, wodurch der Schussfaden im Bereich des Garnqualitätssensors (12) seitlich in Kettfadenrichtung (X) und/oder Vertikalrichtung (Z) bewegt und in einen Messbereich (Rahmen also 14) des Garnqualitätssensors (12) eingeführt wird.

## Claims

1. Loom with a weft yarn feeder (9) for supplying at least one weft yarn to a transfer area (8) arranged before a shed (1) and with a weft yarn drive (7) for moving the weft yarn that has been supplied to the transfer area (8) through the shed (1),
wherein the loom comprises a yarn quality sensor (12) and wherein the weft yarn feeder (9) is a weft yarn changer with which at a time at least one of a plurality of weft yarns is selectively suppliable to the transfer area (8), **characterized in that** only one yarn quality sensor (12) is arranged between the weft yarn feeder (9) and the shed (1) to monitor a quality of all weft yarns.

2. Loom of claim 1, wherein the yarn quality sensor (12) is a non-contact operating sensor and wherein the weft yarn is guided such that it does not contact the yarn quality sensor (12).

3. Loom of any of the preceding claims, wherein the yarn quality sensor (12) is adapted for measuring a yarn diameter or a yarn cross section.

4. Loom of any of the preceding claims, wherein the yarn quality sensor (12) is a fluff sensor.

5. Loom of any of the preceding claims, wherein the yarn quality sensor (12) forms a light barrier which has a measurement area (14) which has a smaller dimension in a weft yarn direction (Y) than in a warp thread direction (X) and in a vertical direction (Z).

6. Loom of any of the preceding claims, wherein the yarn quality sensor (12) comprises a frame (13) in which a measurement area (14) is arranged, wherein in a direction perpendicular to a weft yarn direction (Y) the frame (13) comprises an opening (15) through which the weft yarn is insertable into said measurement area (14) crosswise to said weft yarn direction (Y).

7. Loom of any of the preceding claims, wherein said weft yarn drive (7) comprises at least one actuated gripper device for pulling the weft yarn through said shed (1).

8. Loom of any of the preceding claims, wherein the loom comprises a last weft yarn guiding device (6) arranged before said shed (1) for guiding said weft yarn in a warp thread direction (X) and a vertical direction (Z) during its shoot through said shed (1), and wherein the yarn quality sensor (12) is arranged between said weft yarn feeder (9) and said weft yarn guiding device (6).

9. Loom of any of the claims 1 to 7, wherein the loom comprises a last weft yarn guiding device (6) arranged before said shed (1) for guiding said weft yarn in a warp thread direction (X) and a vertical direction (Z) during its shoot through said shed (1), and wherein the yarn quality sensor (12) is arranged between said weft yarn guiding device (6) and said shed (1).

10. A method for operating a loom, wherein at a time at least one of a plurality of weft yarns is supplied to a transfer area (8) before a shed (1) by a weft yarn feeder, from where the weft yarn is moved through said shed (1) by a weft yarn drive (7), wherein the weft yarn feeder (9) is a weft yarn changer, and wherein the loom comprises a yarn quality sensor (12), **characterized in that** a quality of all weft yarns is measured by only one yarn quality sensor (12) between said weft yarn feeder (9) and said shed (1).

11. The method of claim 10, wherein fluff on the weft yarn is detected by the yarn quality sensor (12).

12. The method of any of the claims 10 or 11, wherein the weft yarn is captured by a gripper device in said transfer area (8) and inserted into said shed (1), by what the weft yarn is moved laterally in a warp thread direction (X) and/ or a vertical direction (Z) and brought into a measurement area (14) of the yarn quality sensor (12).

## Revendications

1. Métier à tisser comprenant une alimentation en fil de trame (9) pour acheminer au moins un fil de trame dans une région de transfert (8) devant la foule (1) ainsi qu'un entraînement de fil de trame (7) pour déplacer le fil de trame acheminé dans la région de transfert (8) à travers la foule (1), le métier à tisser présentant un capteur de qualité de fil (12) et l'alimentation en fil de trame (9) étant un changeur de fil de trame avec lequel au moins un de plusieurs fils de trame peut chaque fois être acheminé sélectivement vers la région de transfert (8), **caractérisé en ce que** seul un capteur de qualité de fil (12) est disposé entre l'alimentation en fil de trame (9) et la foule (1) pour surveiller la qualité de tous les fils de trame.

2. Métier à tisser selon la revendication 1, dans lequel le capteur de qualité de fil (12) est un capteur travaillant sans contact et le fil de trame est guidé de telle sorte qu'il ne touche pas le capteur de qualité de fil (12).

3. Métier à tisser selon l'une quelconque des revendications précédentes, dans lequel le capteur de qualité de fil (12) est conçu pour mesurer le diamètre ou la section transversale de fil.

4. Métier à tisser selon l'une quelconque des revendications précédentes, dans lequel le capteur de qualité de fil (12) est un capteur de peluches

5. Métier à tisser selon l'une quelconque des revendications précédentes, dans lequel le capteur de qualité de fil (12) forme une barrière lumineuse qui présente une région de mesure (14), laquelle a dans la direction du fil de trame (Y) une dimension plus petite que dans la direction du fil de chaîne (X) et la direction verticale (Z).

6. Métier à tisser selon l'une quelconque des revendications précédentes, dans lequel le capteur de qualité de fil (12) présente un cadre (13) dans lequel une région de mesure (14) est disposée, le cadre (13) présentant dans une direction perpendiculaire à la direction du fil de trame (Y) une ouverture (15) à travers laquelle le fil de trame peut être introduit transversalement à la direction du fil de trame (Y) dans la région de mesure (14).

7. Métier à tisser selon l'une quelconque des revendications précédentes, dans lequel l'entraînement dé fil de trame (7) présente au moins une pince entraînée pour tirer le fil de trame à travers la foule (1).

8. Métier à tisser selon l'une quelconque des revendications précédentes, le métier à tisser présentant un dernier guide de fil de trame (6) disposé avant la foule (1) pour guider le fil de trame en direction du fil de chaîne (X) et en direction verticale (Z) lors de son insertion à travers la foule (1), le capteur de qualité de fil (12) étant disposé entre l'alimentation en fil de trame (9) et le guide de fil de trame (6).

9. Métier à tisser selon l'une quelconque des revendications 1 à 7, le métier à tisser présentant un dernier guide de fil de trame (6) disposé avant la foule (1) pour guider le fil de trame en direction du fil de chaîne (X) et en direction verticale (Z) lors de son insertion à travers la foule (1), le capteur de qualité de fil (12) étant disposé entre le guide de fil de trame (6) et la foule (1).

10. Procédé pour faire fonctionner un métier à tisser, selon lequel au moins un de plusieurs fils de trames est chaque fois acheminé par l'alimentation en fil de trame dans une région de transfert (8) devant la foule (1) d'où le fil de trame est déplacé par un entraînement de fil de trame (7) à travers la foule (1), l'alimentation en fil de trame étant un changeur de fil de trame et le métier à tisser présentant un capteur de qualité de fil (12), **caractérisé en ce qu'**une qualité de tous les fils de trame est mesurée par un seul capteur de qualité de fil (12) entre l'alimentation en fil de trame (9) et la foule (1).

11. Procédé selon la revendication 10, dans lequel des peluches sont détectées sur le fil de trame avec le capteur de qualité de fil (12).

12. Procédé selon l'une quelconque des revendications 10 ou 11, dans lequel le fil de trame est saisi dans la région de transfert (8) et introduit dans la foule (1) par une pince par laquelle le fil de trame est déplacé dans la région du capteur de qualité de fil (12) latéralement en direction du fil de chaîne (X) et / ou en direction verticale (Z) et est introduit dans une région de mesure (13) du capteur de qualité de fil (12).
